# EUROPÄISCHE PATENTSCHRIFT

(11) **EP 2 865 740 B1**
(45) Veröffentlichungstag und Bekanntmachung des Hinweises auf die Patenterteilung: **26.04.2017**
(21) Anmeldenummer: 14190265.0
(22) Anmeldetag: 24.10.2014
(51) Int. Cl.: C11D 3/12, C11D 3/14, C11D 17/00, C11D 3/20

(54) **Flüssiges Scheuermittel**
Liquid scouring composition
Agent abrasif liquide

(30) Priorität: 24.10.2013 DE 102013221675
(43) Veröffentlichungstag der Anmeldung: 29.04.2015
(73) Patentinhaber: Werner & Mertz GmbH, 55120 Mainz (DE)
(72) Erfinder: Rosenthal, Brigitte, 55128 Mainz (DE); Endlein, Edgar, 29559 Wrestedt (DE)
(74) Vertreter: Eisenführ Speiser

(56) Entgegenhaltungen:
- EP-A1- 2 774 655
- EP-A2- 0 241 072
- WO-A1-2013/078949
- DE-A1-102011 004 815
- DE-B- 1 293 372
- US-A- 3 520 818
- US-A- 3 677 954
- US-A- 4 695 394
- US-A1- 2012 321 567

## Beschreibung

Die Erfindung betrifft ein flüssiges Scheuermittel, das vorzugsweise im sanitären Bereich zum Reinigen von festhaftenden Verunreinigungen an harten Oberflächen eingesetzt wird.

DE 10 2011 004 815 A1 beschreibt einen Grobhandreiniger enthaltend superabsorbierende Partikel, wobei als Abrasivmittel Walnusspulver und neben Laureth-6 auch PEG-4 Rapeseedamid als Inhaltsstoff in einem Beispiel angegeben ist. WO 2013/078949 A1 beschreibt Scheuermittel, die neutralisierte Ölsäure und Calciumcarbonate enthalten. US 2012/321567 A1 offenbart ein Reinigungsmittel enthaltend Abrasivmittel auf PU-Basis sowie Cocoamidopropylbetaine. EP 241 072 A2 beschreibt flüssige Reinigungszusammensetzungen mit abrasiver Wirkung enthaltend ein Tensid auf Kokosölbasis, wobei Calcit als Abrasivstoff eingesetzt wird. US 3 677 954 A beschreibt ein Scheuermittel enthaltend Quarz als Abrasivstoff sowie Glycerinmonooleate als Niotensid. US 3 520 818 A beschreibt ebenfalls ein Scheuermittel mit Quarz als Abrasivstoff, wobei unter anderem Seifen auf Rapsölbasis verwendet werden. Ähnliche Zusammensetzungen sind aus DE 12 93 372 B und US 4 695 394 A bekannt.

Eine in der Praxis bewährte Scheuermilch enthält Marmormehl als Abrasivstoff und als Emulgator bzw. Tensid Laureth-7 (INCI-Name), das als oberflächenaktive Substanz vielfach auch in kosmetischen Produkten eingesetzt wird. Laureth-7 wird auf der Basis von Laurinölen hergestellt, das vor allem in Kokosöl und Palmkernöl enthalten ist, wobei durch chemische Modifikation von Laurinsäure (C₁₂ H₂₄ O₂) Laureth-7 (C₂₆H₂₄O₈) hergestellt wird. Die Gewinnung dieser Tenside aus tropischem Palmkern- bzw. Kokosöl führt aber zu Raubbau am tropischen Regenwald hauptsächlich in Indonesien und Malaysia. Durch Brandrodung werden immer mehr Plantagen für den Anbau von Ölpalmen angelegt mit den für das Weltklima hinreichend bekannten negativen Folgen einschließlich der Vernichtung der natürlichen Lebensräume für verschiedene Tierarten.

Aus Gründen der Nachhaltigkeit besteht Bedarf an einem Ersatz der aus tropischen Pflanzenölen gewonnenen Tenside für den Einsatz in flüssigen Scheuermitteln, die nach Verwendung ins Abwasser gelangen und abgebaut werden müssen.

Erfindungsgemäß wird in einem flüssigen Scheuermittel als oberflächenaktive Substanz PEG-4 Rapeseedamide (INCI-Name) verwendet, das auf Basis von technischem Rapsöl auf dem Markt ist und nicht in Konkurrenz zu Lebensmitteln steht. Der IUPAC-Name dieses Produkts lautet Rapsöl-Amine, N-(Hydroxyethyl)-, ethoxyliert.

Als Abrasivmittel wird Marmormehl verwendet, in Verbindung mit PEG-4 Rapeseedamide. Ein bevorzugtes Scheuermittel enthält dabei 1,0 bis 5,0 Gew. %, vorzugsweise 1,5 bis 3,5 und insbesondere etwa 2,0 Gew % PEG-4 Rapeseedamide mit ca. 40 Gew. % Marmormehl in Wasser.

Die Eignung von europäischen Pflanzenölen, insbesondere von Rapsöl, als Basis für oberflächenaktive Substanzen ist überraschend, weil die Doppelbindungen in den C18-Verbindungen "Sollbruchstellen" für den oxidativen und mikrobiologischen Verderb bilden, weswegen C18-Verbindungen mit einer Anzahl von Doppelbindungen größer 1 pro Fettsäure-Rest als synthetische oberflächenaktive Verbindungen bisher nicht in Wasch- und Reinigungsmitteln eingesetzt werden,

Es hat sich gezeigt, dass die gegen die Eignung von europäischen Pflanzenölen vorliegenden Bedenken überwunden werden können, ohne dass ein größerer Aufwand hierfür betrieben werden muss. So kann z.B. das durch die Anzahl der Doppelbindungen vorhandene höhere Potential für Instabilität im Falle der Konservierung gegen mikrobiologischen Befall durch den Einsatz äußerst milder, nicht-klassischer Konservierungsmittelsynergisten wie z.B Phenoxyethanol überwunden werden. Es können für diesen Zweck auch eingesetzt werden:
1,2-Alkylenglykole (zB 1,2-Pentylenglykol, 1,2-Hexylenglykol oder 1,2-Octyienglykol= Caprylylglykol), Ethylhexylglycerin, Phenylethylalkohol u.a.

Überraschenderweise verhalten sich die auf einfach ungesättigten und mehrfach ungesättigten C18-Alkylketten basierenden oberflächenaktiven Substanzen auch ohne den speziellen Zusatz von Stabilisatoren wie Antioxidantien, Komplexbildner und UV-Filter stabil, wenn das Scheuermittel in opaken Kunststoffverpackungen vermarktet wird. Der Grund dafür liegt darin, dass die Hauptursache für den oxidativen Abbau durch Sonnenlicht induziert wird, das durch eine opake Kunststoffverpackung nicht auf das Produkt ein wirken kann.

Für Scheuermittel, das in völlig transparenten Flaschen vorzugsweise in PET und rPET vermarktet wird, ist der Zusatz von Stabilisatoren in unterschiedlicher Art und Menge je nach Art des jeweiligen Wasch- oder Reinigungsmittels erforderlich.

Als Antioxidantien werden bevorzugt Vitamin C (Ascorbinsäure) und Derivate (z B Ascorbylpalmitat), Vitamin E (D, L-Tocopherol) und Derivate (z B Tocopherylacetat), Tocotrienole, aber auch synthetische wie BHT (Butylhydroxytoluol) und BHA (Butylhydroxyanisol) u.a. dem Fachmann bekannte, eingesetzt.

Als Komplexbildner werden bevorzugt speziell biologisch, abbaubare wie Ethylendiamin disuccinic acid (EDDS, Enviomet C 140 von Fa, Innospec)), L-Glutamic acid, N,N-diacetic acid (GLDA, Dissolvine GL 47S von Fa, Akzo-Nobel), Methylglycin diaceticacid (MGDA, Trilon M von Fa. BASF). Es können auch klassische nicht abbaubare Komplexbildner wie EDTA und NTA u.a. dem Fachmann bekannte, verwendet werden.

Als UV-Filter werden bevorzugt speziell Benzophenone wie zB 2-Hydroxy-4-methoxybenzophenon-5-sulfonsäure (Uvinul MS 40 von Fa. BASF), Cinnamate wie Ethylhexyl p-methoxycinnamate, p-Amino Benzoesäure (PABA) Derivate u.a., dem Fachmann bekannte, eingesetzt.

Besonders überraschend sind die vorteilhaften rheologischen Eigenschaften eines Marmormehl (CaCO3) enthaltenden Scheuermittels bei der erfindungsgemäßen Verwendung von PEG-4 Rapeseedamide.

Es hat sich gezeigt, dass ein Scheuermittel mit 40 Gew.-% Marmormehl und nur 2,0 Gew.-% PEG-4 Rapeseedamide bei sehr niedrigen Schergeschwindigkeiten bzw. in Ruhe eine sehr hohe Viskosität aufweist. Damit ist das flüssige Scheuermittel besonders lagerstabil über viele Monate hinweg und dies selbst bei extremen Temperaturen bis 60° C. Bei Schergeschwindigkeiten, wie sie bereits beim Ausgießen aus einer Flasche am Flaschenhals auftreten, ergibt sich ein relativ steiler Abfall der Viskosität, sodass das Scheuermittel niedrigviskos erscheint. Hierdurch ergibt sich eine verbesserte Abspülbarkeit von Produktresten von sanitären Oberflächen bei der Anwendung im Haushalt und zusätzlich auch eine verbesserte Pump- und Abfüllfähigkeit bei der Produktion des Scheuermittels, die zu verkürzten Ansatzzykluszeiten führt, weil durch Rühren niedrige Viskosität vorliegt und in der angesetzten Masse Luftblasen aufgrund der niedrigen Viskosität schnell entweichen können.

Im Verhältnis zu einer herkömmlichen Scheuermilch mit einem Anteil von 40 Gew.-% Marmormehl und 3,3 Gew.-% Laureth-7 ergibt sich ein deutlich schnelleres Ausfließen des erfindungsgemäßen Scheuermittels aus einer Flasche. Dennoch ergibt sich eine zumindest ebenso gute Lagerstabilität wie bei der bekannten Scheuermilch, weil das erfindungsgemäße Scheuermittel in Ruhe eine sehr viel höhere Viskosität aufweist, durch die die zeitabhängige Neigung zum Absetzen der dispergierten Abrasivstoffe mit sichtbarem Wasserüberstand deutlich verzögert bzw. sogar gänzlich unterbunden wird.

Auch hinsichtlich Langzeitlagerstabilität erreicht ein erfindungsgemäßes Scheuermittel zumindest die Werte einer bekannten Scheuermilch. Da hohe Viskosität alleine aber noch keine Langzeitlagerstabilität garantiert, sondern höchstens eine zeitlich stärker verzögerte Absetzneigung ergibt, ist davon auszugehen, dass bei dem erfindungsgemäßen Scheuermittel eine Fließgrenze vorliegt. Die Kombination von Marmormehl als Abrasivstoff und PEG-4 Rapeseedamide weist zusätzlich zu dem durch Scherwirkung verdünnenden Verhalten auf elastische Anteile hin, die bei sehr niedrigen Schergeschwindigkeiten eine Fließgrenze ergeben, wie sie sonst nur von typischen Polysacchariden wie Xanthan Gums bekannt sind, die aber den Nachteil haben, dass sie Fäden ziehen und von Oberflächen schlecht abspülbar sind. Dieses rheologische Verhalten eines erfindungsgemäßen Scheuermittels ist für viskose Mischungen bei so niedrigen Einsatzkonzentrationen der oberflächenaktiven Substanzen in der Größenordnung von ca. 2,0 Gew-% völlig untypisch und überraschend.

Das nachfolgend als Ausführungsbeispiel wiedergegebene, erfindungsgemäße Scheuermittel vereint ein perfektes Suspensionsverhalten für Partikel mit hoher Dichte (Dichte von CaCO3: 2,7 kg/l), die ansonsten grundsätzlich unter Einwirkung der Gravitation stark zum Absetzen neigen, mit einem perfekten Fließverhalten unter Scherbeanspruchung, die das Scheuermittel bei Gebrauch sehr leicht fließend erscheinen lässt.

Es wird vermutet, dass die polaren ethoxylierten Säureamid-Kopfgruppen der PEG-4 Rapeseedamide-Moleküle auf die CaCO3-Primärpartikel (negatives Zeta-Potential) aufziehen, während die abstehenden langen C18 Fettsäurereste intermolekular assoziieren und dadurch CaCO3-Primärteilchen über schwache Wechselwirkungskräfte (Van der Waals-, London-Kräfte) miteinander verbinden. Damit entsteht ein schwaches, aber hinreichend stabiles Netzwerk, das die Rezeptur gegen Gravitationseinfluss perfekt stabilisiert, das aber bereits durch geringe Scherbeanspruchung zerstört oder aufgelöst wird und ein leichtes Fließen der Rezeptur ermöglicht. Dies wird auf die cis-Konfiguration der Doppelbindungen zurückgeführt, die einer leichten Aufspaltung des fragilen Netzwerkes Vorschub leistet, da solche Moleküle sich zB, auch nur schwer kristallisieren lassen. Rapsöl ist trotz C18-Ketten nicht fest, sondern aufgrund der cis-konfigurierten Doppelbindungen flüssig.

Die vermutete bevorzugte Anlagerung von PEG-4 Rapeseedamide-Molekülen an die Oberfläche der CaCO3-Teilchen als Grenzfläche anstelle der Bildung von Mizellen erklärt sich auch aufgrund des relativ niedrigen HLB-Wertes von PEG-4 Rapeseedamide von ca. 11. Dadurch kommt es auch nicht zu viskositätssteigernden Mizell-Effekten, die die Abspülbarkeit verschlechtern und die Produkthaftung an sanitären Keramikoberflächen unerwünscht erhöhen würden Andererseits ist der HLB-Wert von 11 ideal geeignet, um fett- und ölartige Verunreinigungen und vor allem auch hydrophobe Kalkseifen-Rückstände von zu reinigenden Oberflächen durch Emulgieren zu entfernen.

Das sensorisch gefundene subjektive viskoelastische Verhalten eines erfindungsgemäßen Scheuermittels, bei dem eine zeitabhängige Scherverdünnung vorliegt, kann auch als thixotrop bezeichnet werden.

Der Anteil an oberflächenaktiver Substanz in Form von PEG-4 Rapeseedamide in einem Scheuermittel kann im Bereich ab 0,1 und von 1,0 bis etwa 5,0 Gew,-% liegen. Bevorzugt wird ein Bereich von ca. 1,5 bis ca. 3,5 Gew.-% und insbesondere ca. 2,0 Gew.-% vorgesehen.

Eine handelsübliche Scheuermilch enthält neben Abrasivstoffen wie Quarzmehl oder Marmormehl und Emulgatoren in der Regel auch Farbstoffe, Duft- und Parfümstoffe und dergleichen, um den Gebrauch angenehmer zu gestalten.

Ein bevorzugtes Ausführungsbeispiel eines erfindungsgemäßen Scheuermittels enthält:

| | |
|---|---|
| Calciumcarbonat CaCO3 (Marmormehl) | 40,00 Gew.-% |
| PEG-4 Rapeseedamide | 2.00 Gew.-% |
| Phenoxyethanol | 1.00 Gew.-% |

Rest Wasser und Stabilisierungsmittel,

Riech- und Farbstoffmischung und dergleichen übliche Additive, wie z. B . Polyacrylate und Alkanolamine.

Bei diesem Ausführungsbeispiel ist das Verhältnis von Abrasivstoff und PEG-4 Rapeseedamide 20 zu 1 Gew.-% Erfindungsgemäß kann dieses Verhältnis im Bereich von 10 zu 1 bis 30 zu 1 Gew.-% liegen.

Der Anteil an Calciumcarbonat kann im Bereich von ca. 20,0 Gew. % bis ca 50,0 Gew. % liegen.

Eine Formulierung dieser Art weist ein deutlich viskoelastisches Verhalten auf, wonach in der Ruhephase das Scheuermittel extrem hochviskos ist. Sobald Scherkräfte auf die Formulierung einwirken, wird diese niedrig viskos. Dieses Verhalten führt zu positiven Gebrauchseigenschaften dadurch, dass sich die Rezeptur sehr einfach verteilen und abspülen lässt, wodurch weniger Wasser verbraucht wird gegenüber einer herkömmlichen Scheuermilch. Hinzu kommt eine vereinfachte und schnelle Herstellbarkeit - wie oben erwähnt - wobei das Scheuermittel kaum schäumt, sodass es nach der Herstellung sofort abgefüllt werden kann. Gegenüber der bisher verwendeten Scheuermilch mit Laureth-7 als nichtionischem Tensid werden keine anti-foam Additive benötigt.

PEG-4 Rapeseedamide ist besonders leicht biologisch abbaubar.

Ein erfindungsgemäßes flüssiges Scheuermittel mit Calciumcarbonat als Abrasivmittel kann nicht nur die in natürlichem Calciumcarbonat enthalten, zuvor genannten Zusatzstoffe enthalten, sondern auch geringe Mengen an weiteren gängigen Abrasivmitteln soweit hierdurch die beschriebenen Eigenschaften hinsichtlich Stabilität und Fließverhalten aufgrund von Calciumcarbonat nicht beeinträchtigt werden.

Ein erfindungsgemäßes Scheuermittel erreicht nicht nur hinsichtlich der besonders hohen Anforderungen an Stabilität die bisher verwendete Scheuermilch, sie verbessert vor allem auch die Abspülbarkeit von Produktresten. Hinzu kommen die Vorteile einer deutlich verbesserten Produzierbarkeit bei verkürzten Herstellzyklen im Batch-Prozess.

PEG-4 Rapeseedamide kann auch in einem Wasch- oder Reinigungsmittel im Bereich von 0,1 Gew.-% bis 5,0 Gew.-% verwendet werden. In einem Waschmittel werden bevorzugt 1,0 Gew.-% bis 3,0 Gew.-% PEG-4 Rapeseedamide eingesetzt und insbesondere 1,5 Gew.-%. In einem Handgeschirrspülmittel werden bevorzugt 0,5 Gew.-% bis 2,0 Gew.-% PEG-4 Rapeseedamide eingesetzt und insbesondere 1,0 Gew.-%. In einem Universal-Allzweckreiniger werden bevorzugt 1,0 Gew.-% bis 3,0 Gew.-% PEG-4 Rapeseedamide eingesetzt und insbesondere 1,5 Gew.-%.

In einem WC-Reiniger werden bevorzugt 0,1 Gew.-% bis 1,0 Gew-% PEG-4 Rapeseedamide eingesetzt, insbesondere ca. 0,5 Gew.-% und bevorzugt 0,11 Gew.-%. In einem Hygiene-Reiniger werden bevorzugt 0,1 Gew.-% bis 1,0 Gew-% PEG-4 Rapeseedamide eingesetzt, insbesondere ca, 0,5 Gew.-% und bevorzugt 0,11 Gew-%.

Bei einem bekannten Universal-Allzweckreiniger können anstelle von 1,5 Gew.-% nichtionischem Tensid auf der Basis von gesättigten C12 bis C14 Alkylketten bevorzugt ca. 1,5 Gew.-% PEG-4 Rapeseedamide verwendet werden, wobei vorzugsweise als Antioxidans Tocopherol von 0,01 Gew.-% eingesetzt wird.

Bei dem zuvor beschriebenen Scheuermittel werden bevorzugt 100 % an bisher verwendeten nichtionischen Tensiden (Laureth-7) erfindungsgemäß ersetzt durch PEG-4 Rapeseedamide. Es ist aber auch von Vorteil, eine Kombination von herkömmlichen Tensiden auf der Basis gesättigter C12 bis C14-Alkylketten mit PEG-4 Rapeseedamide zu verwenden.

Hierbei ergibt der zusätzliche Anteil an PEG-4 Rapeseedamide zu herkömmlichen Tensiden vor allem eine Verbesserung der Reinigungskraft gegenüber Öl und Fett. Dies ist auf einen relativ niedrigen HLB-Wert zurückzuführen, wie dies auch im Zusammenhang mit dem zuvor angegebenen Scheuermittel der Fall ist. Durch den zusätzlichen Anteil von PEG-4 Rapeseedamide treten Synergismen mit klassischen Tensiden mit gesättigten C12 bis C14-Alkylketten auf, die zu einer Verbesserung der Reinigungswirkung führen.

In herkömmlichen Wasch- oder Reinigungsmitteln können je nach Produktkategorie insgesamt bis zu 15 bis 20 Gew.-% klassische synthetische Tenside eingesetzt werden, d.h. Tenside mit überwiegend gesättigten C12 bis C14-Alkylketten. Erfindungsgemäß werden ca 5 bis 10 Gew.-% an dem gesamten Tensidanteil von ca. 15 bis 20 Gew.-% eines Wasch- oder Reinigungsmittels ersetzt durch PEG-4 Rapeseedamide.

Vorzugsweise werden bei einem Gesamtanteil von ca. 15 bis 20 Gew.-% an klassischen synthetischen Tensiden ca. 1,5 Gew.-% erfindungsgemäß ersetzt durch PEG-4 Rapeseedamide. Dies führt überraschenderweise zu einer Verbesserung der Reinigungskraft gegenüber Öl und Fett, insbesondere bei Waschmitteln für Textilien.

Bei einem bekannten Allzweckreiniger auf Essigsäure Basis kann neben üblichen nichtionischen und anionischen Tensiden auf der Basis von gesättigten C12 bis C14 Alkylketten bevorzugt ca. 0,5 Gew.-%, insbesondere 0,11 Gew.-% PEG-4 Rapeseedamide verwendet werden, wobei vorzugsweise als Antioxidans Ascorbinsäure von 0,02 Gew.-% eingesetzt wird.

Bei einem bekannten WC-Reiniger auf Essigsäure Basis kann neben üblichem anionischen Tensid auf der Basis von gesättigten C12 bis C14 Alkylketten bevorzugt ca. 0,5, insbesondere 0,11 Gew.-% PEG-4 Rapeseedamide verwendet werden, wobei vorzugsweise als Antioxidans Ascorbinsäure von 0,025 Gew.-% eingesetzt wird.

Das Verhältnis von eingesetztem PEG-4 Rapeseedamide zu Antioxidans kann im Bereich von etwa 3 bis ca. 200 liegen, bevorzugt im Bereich von ca. 4 bis 5 und im Bereich von etwa 150 wie bei dem obigen Universal-Allzweckreiniger.

Neben der Vermeidung der eingangs geschilderten nachteiligen Auswirkungen bei der Beschaffung von tropischem Palmkern- und Kokosöl zeigt die erfindungsgemäße Verwendung von PEG-4 Rapeseedamide hinsichtlich Nachhaltigkeit, wie geringer

Wasserverbrauch bei der Verwendung, geringerer Energieaufwand bei der Herstellung und dergleichen.

## Patentansprüche

1. Flüssiges Scheuermittel, enthaltend als oberflächenaktive Substanz PEG-4 Rapeseedamide in Verbindung mit einem Abrasivmittel und Wasser, wobei als Abrasivmittel Marmormehl verwendet wird.

2. Scheuermittel nach Anspruch 1, wobei die oberflächenaktive Substanz im Bereich von 0,1 Gew.-% bis 5,0 Gew.-% verwendet wird.

3. Scheuermittel nach einem der vorhergehenden Anspruche, wobei 1,0 bis 5,0 Gew.-%, vorzugsweise 1,5 bis 3,5 und insbesondere etwa 2,0 Gew.-% PEG-4 Rapeseedamide mit 40 Gew.-% Marmormehl in Wasser verwendet wird.

4. Scheuermittel nach einem der vorhergehenden Ansprüche, wobei das Verhältnis von Marmormehl zu oberflächenaktiver Substanz 10 zu 1 bis 30 zu 1, bevorzugt 20 zu 1 beträgt.

5. Scheuermittel nach einem der vorhergehenden Ansprüche, wobei zur Konservierung gegen mikrobiologischen Befall Phenoxyethanol verwendet wird.

6. Scheuermittel nach Anspruch 5, wobei das Konservierungsmittel gegen mikrobiologischen Befall im Bereich von 0,1 bis 2,0 Gew.-%, insbesondere 1,0 Gew.-% verwendet wird.

7. Scheuermittel nach einem der vorhergehenden Ansprüche, wobei als Antioxidans Tocopherol und/oder Ascorbinsäure im Bereich von 0,010 bis 0,5 Gew.-% verwendet wird.

8. Verwendung von PEG-4 Rapeseedamide in einem flüssigen Scheuermittel enthaltend Marmormehl als Abrasivmittel.

9. Verwendung nach Anspruch 8, wobei der Anteil von PEG-4 Rapeseedamide im Bereich von 0,1 Gew.-% bis 5,0 Gew.-% liegt.

## Claims

1. Liquid scouring composition, comprising a surface-active substance PEG-4 rapeseedamide in combination with an abrasive and water, wherein marble powder is used as abrasive.

2. Scouring composition according to claim 1, wherein the surface-active substance is used in the range from 0.1 wt.% to 5.0 wt.%.

3. Scouring composition according to one of the preceding claims, wherein from 1.0 to 5.0 wt.%, preferably from 1.5 to 3.5, and in particular about 2.0 wt.%, PEG-4 rapeseedamide with 40 wt.% marble powder in water is used.

4. Scouring composition according to one of the preceding claims, wherein the ratio of marble powder to the surface-active substance is from 10:1 to 30:1, preferably 20:1.

5. Scouring composition according to one of the preceding claims, wherein phenoxyethanol is used for preservation against microbiological attack.

6. Scouring composition according to claim 5, wherein the preservative against microbiological attack is used in the range from 0.1 to 2.0 wt.%, in particular 1.0 wt.%.

7. Scouring composition according to one of the preceding claims, wherein tocopherol and/or ascorbic acid is used as antioxidant in the range from 0.010 to 0.5 wt.%.

8. Use of PEG-4 rapeseedamide in a liquid scouring composition containing marble powder as abrasive.

9. Use according to claim 8, wherein proportion of PEG-4 rapeseedamide lies in the range from 0.1 wt.% to 5.0 wt.%.

## Revendications

1. Agent de polissage liquide contenant comme substance tensioactive de l'amide de colza PEG-4 conjointement avec un abrasif et de l'eau, de la poudre de marbre étant utilisé comme abrasif.

2. Agent de polissage selon la revendication 1, dans lequel la substance tensioactive est utilisée dans la gamme de 0,1% à 5,0% en poids.

3. Agent de polissage selon l'une des revendications précédentes, dans lequel on utilise 1,0 à 5,0% en poids, de préférence 1,5 à 3,5% et en particulier environ 2,0% en poids, d'amide de colza PEG-4 avec 40% en poids de poudre de marbre dans de l'eau.

4. Agent de polissage selon l'une des revendications précédentes, dans lequel le rapport de la poudre de marbre à la substance tensioactive est de 10:1 à 30:1, de préférence 20:1.

5. Agent de polissage selon l'une des revendications précédentes, dans lequel on utilise du phénoxyéthanol pour la protection contre l'infection microbiologique.

6. Agent de polissage selon la revendication 5, dans lequel le conservateur est utilisé contre l'infection microbiologique dans la gamme de 0,1 à 2,0%, en particulier à 1,0% en poids.

7. Agent de polissage selon l'une des revendications précédentes, dans lequel on utilise comme antioxydant du tocophérol et/ou de l'acide ascorbique dans la gamme de 0,010 à 0,5% en poids.

8. Utilisation de l'amide de colza PEG-4 dans un agent de polissage liquide contenant de la poudre de marbre comme abrasif.

9. Utilisation selon la revendication 8, dans laquelle la fraction d'amide de colza PEG-4 est dans la gamme de 0,1% à 5,0% en poids.
